# FASCICULE DE BREVET EUROPEEN

(11) **EP 0 347 278 B1**
(45) Date de publication et mention de la délivrance du brevet: **25.05.1994**
(21) Numéro de dépôt: 89401527.0
(22) Date de dépôt: 02.06.1989
(51) Int. Cl.: H01Q 1/12

(54) **Embase d'antenne destinée à permettre la fixation d'une antenne sur une paroi, et butée notamment pour une telle embase**
Sockel zum Befestigen einer Antenne auf einer Wand und Druckstück für Sockel
Base for fastening an antenna onto a wall and abutment piece for the base

(30) Priorité: 10.06.1988 FR 8807769
(43) Date de publication de la demande: 20.12.1989
(73) Titulaire: MECANIPLAST, F-92110 Clichy (FR)
(72) Inventeur: Caillot, Raymond, F-77165 Saint Soupplets (FR)
(74) Mandataire: Peuscet, Jacques

(56) Documents cités:
- DE-A- 2 041 009
- FR-A- 2 575 979
- US-A- 2 946 842

## Description

L'invention est relative à une embase d'antenne destinée à permettre la fixation d'une antenne, en particulier pour un poste autoradio, sur une paroi, notamment bombée, ladite embase étant du genre de celles qui comportent une tige filetée propre à traverser un trou prévu dans la paroi, une butée comportant une ouverture traversée par la tige et propre à prendre appui contre la paroi, et des moyens de serrage prévus du côté de la paroi opposé à la butée pour exercer une traction sur la tige filetée et appliquer la butée de l'embase contre la paroi, la butée de l'embase comportant, sur sa face tournée vers la paroi, une rainure s'étendant de part et d'autre de l'ouverture prévue dans la butée et débouchant dans ladite ouverture.

Dans les embases d'antenne utilisées jusqu'à ce jour, les conditions dans lesquelles la butée vient s'appuyer contre la paroi ne sont pas toujours satisfaisantes, notamment lorsqu'il s'agit d'une paroi de toit de véhicule automobile qui présente une courbure non négligeable au moins suivant une direction longitudinale. Il en résulte, généralement, un appui incertain avec possibilité d'un léger basculement, et éventuellement une déformation indésirable de la paroi sur laquelle l'embase est fixée.

FR-A-2 575 979 qui concerne une embase de ce type prévoit, lorsque la paroi est bombée, de donner à la face de l'embase tournée vers la paroi une forme conjuguée du profil de telle sorte que les moyens d'appui portent sur toute leur surface contre la paroi. Cette solution, tout en étant intéressante, a pour inconvénient de nécessiter un type d'embase pour chaque type de paroi bombée. En outre, il est difficile d'assurer un contact sur toute une surface et l'appui risque de se réaliser de manière incertaine.

US-A-2 946 842 décrit un dispositif de fixation d'antenne dans lequel l'embase est en appui contre la paroi de fixation par un coussin en matière caoutchouteuse. Du côté de la paroi opposé à l'embase, les moyens de serrage prennent appui, contre la paroi, par l'intermédiaire d'une pièce à section transversale en U. Les susdits moyens de serrage sont reliés de manière pivotante aux ailes de la pièces en U. Ce montage pivotant combiné avec l'élasticité du coussin de l'embase crée une légère possibilité de basculement de l'embase et un appui incertain.

L'invention a pour but, surtout, de fournir une embase d'antenne du genre défini précédemment qui réponde mieux que jusqu'à présent aux diverses exigences de la pratique et qui, en particulier, permette d'obtenir un appui stable contre la paroi de fixation, même si cette paroi est bombée, et cela d'une manière simple et économique.

Selon l'invention, une embase d'antenne destinée à permettre la fixation d'une antenne sur une paroi, notamment bombée, en particulier le toit d'un véhicule automobile, du genre défini précédemment, est caractérisée par le fait que ladite rainure est suffisamment profonde pour que l'appui de la butée sur la paroi, même si cette paroi est bombée, s'effectue en quatre zones situées sur les bords de la rainure, placées deux à deux sur des bords opposés et dans des sections différentes définies par l'ouverture, ladite rainure ayant une largeur d'au moins 5 mm et une profondeur au moins égale à la valeur de la flèche de la courbe de la paroi située entre les points de contact, augmentée d'un jeu minimum, pour assurer une bonne stabilité de la fixation de l'embase d'antenne sur la paroi.

Les quatre zones sont situées soit aux intersections intérieures des bords de la rainure avec le bord de l'ouverture prévue dans la butée, soit aux intersections extérieures avec le contour de la butée selon que la paroi est convexe ou concave.

Dans le cas d'une paroi présentant une double courbure, suivant deux directions sensiblement orthogonales, la courbure suivant une direction dite principale étant supérieure à la courbure suivant l'autre direction, la susdite rainure est orientée, de préférence, transversalement à la direction de plus forte courbure.

Dans le cas d'un toit de véhicule automobile, la direction de plus forte courbure est généralement la direction longitudinale du véhicule et la rainure est de préférence orientée orthogonalement à cette direction longitudinale.

La butée est avantageusement réalisée en matière plastique dure non sujette au fluage ; l'embase peut être surmoulée sur la butée, ou la butée peut être rapportée sur l'embase.

Généralement, l'embase d'antenne comporte un noyau métallique, par exemple en alliage léger ou en acier inoxydable ; la butée, en particulier en forme de rondelle, est prise en sandwich entre le corps métallique de l'embase d'antenne et la paroi métallique, notamment la tôle d'une carrosserie d'automobile. La butée peut comporter des pattes faisant saillie radialement vers l'intérieur dans l'ouverture de ladite butée pour exercer un serrage sur le noyau de l'embase et un guidage par coopération avec un moyen complémentaire (méplat, picot...) prévu sur le noyau métallique ou sur des parties en matière plastique solidaires de ce noyau.

L'invention est également relative à une butée, notamment pour une embase d'antenne, telle que définie précédemment, ladite butée comportant, sur sa face destinée à être tournée vers la paroi de fixation, une rainure s'étendant de part et d'autre de l'ouverture prévue dans la butée pour le passage de la tige filetée, cette rainure étant suffisamment profonde pour que l'appui s'effectue en quatre zones situées sur les bords de la rainure, la largeur de la rainure étant au moins égale à 5 mm, tandis que sa profondeur est au moins égale à la valeur de la flèche de la courbe de la paroi située entre les points de contact, augmentée d'un jeu minimum.

L'invention consiste, mises à part les dispositions exposées ci-dessus, en un certain nombre d'autres dispositions dont il sera plus explicitement question ci-après à propos d'un mode de réalisation particulier décrit avec référence aux dessins ci-annexés, mais qui n'est nullement limitatif.

La figure 1, de ces dessins, est une coupe verticale d'une embase d'antenne conforme à l'invention, avec parties arrachées.

La figure 2 est une coupe suivant la ligne II-II figure 3 de la butée de l'embase d'antenne.

La figure 3 est une vue de dessous de la butée.

La figure 4, enfin, est une vue schématique de profil, à plus grande échelle, de la rainure de la butée, coopérant avec une paroi bombée de fixation.

En se reportant à la figure 1 des dessins, on peut voir une embase d'antenne 1 destinée à permettre la fixation d'une antenne, en particulier pour un poste autoradio, sur une paroi 2 bombée, constituée en particulier par le toit d'un véhicule automobile.

L'embase 1 comporte un noyau 3 métallique, notamment en alliage léger, par exemple en zamak, enrobé d'une enveloppe 4 en matière relativement souple. Le noyau 3 pourrait être réalisé en un autre métal, par exemple en acier inoxydable. Une tige filetée 5 est fixée dans le noyau 3 et fait saillie vers l'extérieur de manière à pouvoir traverser un trou prévu dans la paroi 2. La tige 5 est sensiblement orthogonale à ladite paroi. Un manchon 6 de l'enveloppe 4 traverse également le trou de la paroi, et entoure une partie de la tige 5.

Une butée 7 est prévue sous l'embase 1 pour prendre appui contre la paroi 2. La butée 7 comporte une ouverture 8 traversée par la tige 5.

Des moyens de serrage S, comprenant généralement un écrou, sont prévus du côté de la paroi 2 opposé à la butée 7 pour exercer une traction sur la tige filetée et appliquer la butée et l'embase contre la paroi.

La butée 7, en matière dure, non sujette au fluage, est serrée entre le noyau 3 et la paroi 2, c'est-à-dire entre deux pièces métalliques, non sujettes au fluage elles aussi. Le couple de serrage sur l'ensemble de ces pièces reste le plus constant possible.

Comme bien visible sur les figures 2 et 3, la butée 7 de l'embase comporte, sur sa face destinée à être tournée vers la paroi 2, une rainure 9 qui s'étend de part et d'autre de l'ouverture 8 et est divisée en deux parties par cette ouverture.

La butée 7 est avantageusement formée par une pièce plate, notamment annulaire, comportant l'ouverture centrale 8 circulaire ; de préférence, les deux parties de la rainure 9 sont diamétralement opposées, la ligne moyenne de cette rainure étant formée par un diamètre de la butée 7.

La rainure 9 a une profondeur h (figure 2) suffisante pour que l'appui de la butée 7 sur la paroi 2 s'effectue en quatre zones A, B, C, D ou A', B', C', D' (figure 3) situées sur les bords de la rainure 9. Autrement dit, la flèche de la partie de la paroi bombée 2 comprise entre les bord de la rainure 9 est inférieure à la profondeur h de telle sorte que la paroi 2 ne vient pas en contact avec le fond 10̸ de la rainure (voir figure 4).

Dans le cas où la paroi 2 est convexe vers l'extérieur, les quatre zones d'appui sont situées aux intersections A, B, C, D des bords de la rainure 9 avec le bord de l'ouverture 8. Dans le cas où la paroi 2 est concave vers l'extérieur, les quatre zones sont situées aux intersections A', B', C', D' avec le contour de la butée 7.

Les arêtes 9a de la rainure, destinées à venir en appui contre la paroi 2, sont arrondies comme visible sur la figure 2, pour améliorer la portée.

Cette rainure 9 a une largeur L telle que les zones A, B, C, D ou A', B', C', D' soient suffisamment espacées pour assurer une bonne stabilité de la fixation de l'embase d'antenne 1 sur la paroi 2, malgré la courbure de cette paroi.

Cette largeur L est de préférence de l'ordre de 5 mm ou plus. Dans le cas d'un toit de véhicule qui présente une courbure principale plus importante suivant la direction longitudinale du véhicule, la rainure 9 est orientée de préférence sensiblement orthogonalement à cette direction longitudinale.

La butée 7 est réalisée en matière plastique dure non sujette au fluage. L'embase 1, notamment l'enveloppe 4 de cette embase, peut être surmoulée sur ladite butée 7. En variante, la butée 7 peut être rapportée sous l'embase. Comme visible sur la figure 3, la butée 7 peut comporter des pattes 11, faisant saillie radialement vers l'intérieur dans l'ouverture 8, propres à exercer un serrage sur un manchon 12 (figure 1) du noyau 3 de l'embase et un guidage en coopérant avec un moyen complémentaire, par exemple un méplat, non représenté.

La butée 7 peut comporter, du côté opposé à la rainure 9, des saillies 13, orthogonales au plan moyen de la butée, propres à servir de pattes d'orientation sur le noyau 3. Dans une zone sensiblement diamétralement opposée à ces pattes d'orientation 13, la butée peut comporter un trou 14 pour l'orientation dans le moule de surmoulage.

La butée 7 conforme à l'invention permet d'assurer un appui de l'embase sur la paroi 6 dans de bonnes conditions, même si le rayon de courbure de la paroi 6 est relativement faible, par exemple de l'ordre de 150̸ mm. La stabilité de l'embase 1, une fois fixée, est satisfaisante, et les déformations au niveau de la paroi 2 sont réduites.

## Revendications

1. Embase d'antenne destinée à permettre la fixation d'une antenne, en particulier pour un poste autoradio, sur une paroi (2), notamment bombée, et comportant une tige filetée (5) propre à traverser un trou prévu dans la paroi (2), une butée (7) comportant une ouverture (8) traversée par la tige (5) et propre à prendre appui contre la paroi (2), et des moyens de serrage (S) prévus du côté de la paroi (2) opposé à la butée (7) pour exercer une traction sur la tige filetée (5) et appliquer la butée (7) de l'embase (1) contre la paroi (2), la butée (7) de l'embase (1) comportant, sur sa face tournée vers la paroi (2), une rainure (9) s'étendant de part et d'autre de l'ouverture (8) prévue dans la butée (7) et débouchant dans ladite ouverture (8), caractérisée par le fait que cette rainure (9) est suffisamment profonde pour que l'appui de la butée (7) sur la paroi (2), même si cette paroi (2) est bombée, s'effectue en quatre zones (A, B, C, D; A', B', C', D') situées sur les bords de la rainure (9), placées deux à deux sur des bords opposés et dans des sections différentes définies par l'ouverture (8), ladite rainure (9) ayant une largeur (L) d'au moins 5 mm et une profondeur (h) au moins égale à la valeur de la flèche de la courbe de la paroi (2) située entre les points de contact, augmentée d'un jeu minimum, pour assurer une bonne stabilité de la fixation de l'embase (1) d'antenne sur la paroi (2).

2. Embase d'antenne selon la revendication 1, caractérisée par le fait que les quatre zones sont situées soit aux intersections intérieures (A, B, C, D) des bords de la rainure (9) avec le bord de l'ouverture (8) prévue dans la butée (7), soit aux intersections extérieures (A', B', C', D') avec le contour de la butée (7), selon que la paroi (2) est convexe ou concave.

3. Embase d'antenne selon la revendication 1 ou 2, caractérisée par le fait que la butée (7) est réalisée en matière plastique dure non sujette au fluage.

4. Embase d'antenne selon la revendication 3 comportant un noyau (3) métallique, caractérisée par le fait que la butée (7) est serrée entre le noyau (3) et la paroi (2), c'est-à-dire entre deux pièces non sujettes au fluage.

5. Embase d'antenne selon l'une des revendications précédentes comprenant un noyau (3) métallique, caractérisée par le fait que la butée (7) comporte des pattes (11) faisant saillie radialement vers l'intérieur dans l'ouverture (8) de ladite butée pour exercer un serrage sur le noyau (3) de l'embase (1) et un guidage.

6. Embase d'antenne selon l'une des revendications précédentes, caractérisée par le fait qu'elle est surmoulée sur la butée (7).

7. Butée pour une embase (1) d'antenne selon l'une des revendications 1 à 6 précédentes, comportant, sur sa face destinée à être tournée vers la paroi (2) de fixation, une rainure (9) s'étendant de part et d'autre de l'ouverture (8) prévue dans la butée (7) pour le passage de la tige filetée (5), caractérisée par le fait que cette rainure (9) est suffisamment profonde pour que l'appui s'effectue en quatre zones (A, B, C, D; A', B', C', D') situées sur les bords de la rainure (9), la largeur (L) de la rainure (9) étant au moins égale à 5 mm, tandis que sa profondeur (h) est au moins égale à la valeur de la flèche de la courbe de la paroi (2) située entre les points de contact, augmentée d'un jeu minimum.

## Claims

1. Aerial base intended to permit the fixing of an aerial, in particular for a car radio, on a wall (2), especially rounded, and comprising a threaded rod (5) suitable for passing through a hole provided in the wall (2), a stop (7) having an opening (8) traversed by the rod (5) and suitable for bearing against the wall (2), and clamping means (S) provided on the opposite side of the wall (2) to the stop (7) to exert traction on the threaded rod (5) and apply the stop (7) of the base (1) against the wall (2), the stop (7) of the base (1) having, on its face turned towards the wall (2), a channel (9), which extends on either side of the opening (8) provided in the stop (7), and which opens out into the said opening (8), characterised in that the channel (9) is deep enough for the bearing of the stop (7) on the wall (2), even if the wall (2) is rounded, to occur in four zones (A, B, C, D; A', B', C', D') situated on the edges of the channel (9), located two by two on opposed edges and in different sections defined by the opening (8), the said channel (9) having a width (L) of at least 5 mm and a depth (h) at least equal to the value of the rise of the curve of the wall (2) situated between the points of contact, increased by a minimum play, to ensure good stability of the fixing of the aerial base (1) to the wall (2).

2. Aerial base according to Claim 1, characterised in that the four zones are situated either at the inner intersections (A, B, C, D) of the edges of the channel (9) with the edge of the opening (8) provided in the stop (7), or at the outer intersections (A', B' C, D') with the contour of the stop (7), depending on whether the wall (2) is convex or concave.

3. Aerial base according to Claim 1 or 2, characterised in that the stop (7) is produced from hard plastics material not subject to flow.

4. Aerial base according to Claim 3 comprising a metallic core (3), characterised in that the stop (7) is clamped between the core (3) and the wall (2), that is to say, between two parts not subject to flow.

5. Aerial base according to one of the preceding Claims comprising a metallic core (3), characterised in that the stop (7) comprises lugs (11) projecting radially towards the inside in the opening (8) of the said stop to produce a gripping action on the core (3) of the base (1) and have a guiding effect.

6. Aerial base according to one of the preceding Claims, characterised in that it is moulded over the stop (7).

7. Stop for an aerial base (1) according to one of the preceding Claims 1 to 6, comprising, on its face intended to be turned towards the fixing wall (2), a channel (9) extending on either side of the opening (8) provided in the stop (7) for the passage of the threaded rod (5), characterised in that the channel (9) is deep enough for the bearing to occur in four zones (A, B, C, D; A', B', C', D') situated on the edges of the channel (9), the width (L) of the channel (9) being at least 5 mm, while its depth (h) is at least equal to the value of the rise of the curve of the wall (2) situated between the points of contact, increased by a minimum play.

## Patentansprüche

1. Antennen-Befestigungssockel, der dazu bestimmt ist, die Befestigung einer Antenne zu ermöglichen, insbesondere für eine Autoradiogerät, auf einer Wand (2), besonders einer ausgewölbten Wand, und mit einer Gewindespindel (5), die dazu eingerichtet ist, ein in der Wand (2) vorgesehenes Loch zu durchsetzen, einem Widerlager (7), das eine Öffnung (8) aufweist, die von der Spindel (5) durchsetzt ist und dazu eingerichtet ist, gegen die Wand (2) in Anlage zu gelangen, und mit Festspannmitteln (S), die auf der Seite der Wand (2) vorgesehen sind, die dem Widerlager (7) entgegengesetzt ist, um eine Zugwirkung auf die Gewindespindel (5) auszuüben und das Widerlager (7) des Befestigungssockels (1) gegen die Wand (2) anzudrücken, wobei das Widerlager (7) des Befestigungssockels (1) auf seiner der Wand (2) zugewandten Stirnfläche eine Rille (9) aufweist, die sich beiderseits der Öffnung (8) erstreckt, die im Widerlager (7) vorgesehen ist, und in die genannte Öffnung (8) einmündet, dadurch **gekennzeichnet**, daß diese Rille (9) ausreichend tief ist, daß die Anlage des Widerlagers (7) auf der Wand (2), selbst wenn diese Wand (2) ausgewölbt ist, nur in vier Zonen (A, B, C, D; A', B', C', D') stattfindet, die auf den Rändern der Rille (9) gelegen sind und jeweils zu zweien auf den gegenüberliegenden Rändern und den unterschiedlichen Abschnitten gelegen sind, die durch die Öffnung (8) festgelegt sind, wobei die genannte Rille (9) eine Breite (L) von mindestens 5 mm und eine Tiefe (h) aufweist, die mindestens gleich ist dem Wert der Höhe der Krümmung der Wand (2), die zwischen den Berührungspunkten gelegen ist, erhöht um ein Mindestspiel, um eine gute Stabilität der Befestigung des Antennen-Befestigungssockels (1) auf der Wand (2) sicherzustellen.

2. Antennen-Befestigungssockel nach Anspruch 1, dadurch **gekennzeichnet**, daß die vier Zonen entweder auf den inneren Schnittstellen (A, B, C, D) der Ränder der Rille (9) mit dem Rand der Öffnung (8) gelegen sind, die im Widerlager (7) vorgesehen ist, oder auf den äußeren Schnittstellen (A', B', C', D') mit dem Umfang des Widerlagers (7), je nachdem die Wand (2) konvex oder konkav ist.

3. Antennen-Befestigungssockel nach Anspruch 1 oder 2, dadurch **gekennzeichnet**, daß das Widerlager (7) aus einem Hartkunststoff hergestellt ist, der keinem Kriechvorgang unterliegt.

4. Antennen-Befestigungssockel nach Anspruch 3, mit einem Metallkern (3), dadurch **gekennzeichnet**, daß das Widerlager (7) zwischen dem Kern (3) und der Wand (2) eingeklemmt ist, d.h. zwischen zwei Teilen, die keinem Kriechvorgang unterliegen.

5. Antennen-Befestigungssockel nach einem der vorangehenden Ansprüche, mit einem Metallkern (3), dadurch **gekennzeichnet**, daß das Widerlager (7) Laschen (11) aufweist, die radial in das Innere der Öffnung (8) des genannten Widerlagers überstehen, um eine Klemmwirkung auf den Kern (3) des Befestigungssockels (1) und eine Führung auszuüben.

6. Antennen-Befestigungssockel nach einem der vorangehenden Ansprüche, dadurch **gekennzeichnet**, daß er auf das Widerlager (7) aufgeformt ist.

7. Widerlager für einen Antennen-Befestigungssockel (1) nach einem der vorangehenden Ansprüche 1 bis 6, mit einer Rille (9) auf ihrer Stirnfläche, die dazu bestimmt ist, der Befestigungswand (2) zugewandt zu werden, wobei sich die Rille (9) beiderseits der Öffnung (8) erstreckt, die im Widerlager (7) für den Durchgang der Gewindespindel (5) vorgesehen ist, dadurch **gekennzeichnet**, daß diese Rille (9) ausreichend tief ist, damit die Anlage nur in vier Zonen (A, B, C, D; A', B', C', D') stattfindet, die auf den Rändern der Rille (9) gelegen sind, wobei die Breite (L) der Rille (9) mindestens gleich 5 mm ist, während ihre Tiefe (h) mindestens gleich ist dem Wert der Höhe der Krümmung der Wand (2), die zwischen den Berührungspunkten gelegen ist, erhöht um ein Mindestspiel.
